# DEMANDE DE BREVET EUROPEEN

(11) **EP 0 081 463 A1**
(43) Date de publication de la demande: **15.06.1983**
(21) Numéro de dépôt: 82810520.5
(22) Date de dépôt: 03.12.1982
(51) Int. Cl.: A44C 5/18

(54) **Dispositif de liaison d'un bracelet à un fermoir**

(30) Priorité: 08.12.1981 CH 783981
(71) Demandeur: NOVAVIT S.A., CH-1227 Carouge (CH)
(72) Inventeur: Lenherr, Jean-Claude, CH-1219 Le Lignon (GE) (CH)
(74) Mandataire: Vuille, Roman

(57) **Abrégé**

Un organe de réglage (6) en forme de U est articulé sur une partie (5) d'un fermoir (4, 5). La partie médiane (8) de cet organe (6) est plate. C'est sur elle que vient se placer une extrémité (2) du bracelet, dont l'autre extrémité est fixée à une autre partie (4) du fermoir (4, 5). La partie médiane plate (8) est parallèle au fermoir (4, 5) et distante de la face arrière du fermoir d'une quantité égale à l'épaisseur du bracelet. L'extrémité (2) du bracelet engagé sur l'organe de réglage (6), est ainsi coincée entre cet organe (6) et le fermoir (4, 5). Des saillies (12) sont prévues sur la pièce de réglage (6), pour coopérer de façon réglable avec des dépressions correspondantes existant entre les maillons du bracelet (2). Une barrette à ressort (7) sert, d'une part, de liaison et de pivot entre une partie (5) du fermoir (4, 5) et la pièce de réglage (6) et, d'autre part, à serrer et immobiliser le bracelet (2) entre cette partie (5) et cet organe (6).

Cette disposition a l'avantage de cacher à la vue la partie terminale (11) du bracelet, qui est masquée sous le fermoir lorsqu'il est fermé.

## Description

On connaît divers dispositifs pour régler la longueur d'un bracelet selon le poignet du porteur, mais soit ils ont l'inconvénient de nécessiter des outils, lorsqu'il s'agit d'enlever ou d'ajouter des maillons à un bracelet métallique, et, dans le cas de bracelets en cuir, que l'extrémité présentant des trous pour coopérer avec un ardillon, doit nécessairement être visible et dépasser au-delà de l'ardillon, ce qui n'est pas esthétique. La présente invention vise à éliminer ces inconvénients et elle a pour objet un dispositif de liaison d'un bracelet à un fermoir qui est conforme à la revendication 1.

Le dessin annexé représente, à titre d'exemples, des formes d'exécution du dispositif selon l'invention.
Fig. 1 est une vue latérale, partiellement en coupe, d'une première forme d'exécution, dans le cas d'un bracelet métallique à maillons.
Fig. 2 représente en perspective un élément de cette forme d'exécution.
Fig. 3 montre une variante de l'élément selon fig. 2.
Fig. 4 est une vue analogue à fig. 1, mais relative à une deuxième forme d'exécution, dans le cas d'un bracelet de cuir.
Fig. 5 est une vue en perspective d'un élément de cette deuxième forme d'exécution.
Fig. 6 est une vue et une exécution analogue à la fig. 1, mais dans le cas où le dispositif relie un fermoir articulé du type portefeuille à une extrémité d'un bracelet métallique formé de maillons.
Fig. 7 est une vue analogue à la fig. 6 mais relative à une variante dans làquelle le bracelet est en matière souple telle que du cuir.

Sur la fig. 1, on voit en 1 et 2 les deux extrémités d'un bracelet métallique de type connu, formé de maillons. L'extrémité 1 du bracelet 2 est fixée par une articulation 3 à un fermoir comprenant une pièce plate 4 présentant des moyens non représentés pour s'accrocher à une autre pièce plate 5, par glissement d'une partie de l'une de ces pièces dans une cavité de l'autre. Un organe de réglage 6, en forme de U, visible sur la fig. 2, est monté à pivot sur la pièce du fermoir 5. Le pivot est formé par une barrette à ressort classique 7. La partie médiane 8 du U est plate et les deux branches latérales 9, 10 du U sont perpendiculaires à la partie 8. La distance qui sépare les branches 9, 10, est égale à la largeur du bracelet 2, avec un peu de jeu.

La fig. 1 représente l'organe 6 en position de travail. Dans cette position l'extrémité 2 du bracelet est disposée dans l'organe de réglage 6 en U et la partie médiane plate 8 de cet organe est parallèle aux pièces plates 4, 5, mais distante de ces pièces d'une quantité égale à l'épaisseur du bracelet avec un peu de jeu. Cette disposition permet à la partie terminale 11 de l'extrémité 2 du bracelet de se trouver sous les pièces 4, 5, ce qui permet le réglage en longueur de la partie 2 de la branche longue du bracelet, en faisant glisser cette partie 2 dans le U avant de mettre en place la barrette à ressort 7.

La partie plate 8 de la pièce 6 présente des saillies 12 qui sont prévues pour s'engager, comme on le voit sur la fig. 1, dans les dépressions existant entre les maillons du bracelet. Ainsi l'extrémité 2 du bracelet est empêchée de glisser sur la partie 6, tandis que les parties 9, 10 maintiennent latéralement cette partie de bracelet 2. En effet, lorsque la barrette à ressort 7 est en place, l'organe 6 coince le bracelet 2 entre lui et la pièce 5, maintenant ainsi les saillies 12 en position de blocage avec le bracelet.

Pour mettre en place l'extrémité 2 du bracelet sur le dispositif décrit, et pour régler la longueur utile du bracelet, on enlève la barrette à ressort 7 et on amène l'organe 6 dans la bonne position en longueur, après enlèvement de la barrette à ressort autour de 7. L'extrémité 2 du bracelet n'étant alors plus coincée, on peut sans autre mettre cette partie de bracelet 2 dans l'organe 6, régler sa longueur en déplaçant longitudinalement cette extrémité sur la pièce 6. En fixant la barrette à ressort 7 sur l'organe 6, le bracelet est serré et immobilisé entre l'organe 6 et la pièce 2.

La figure 3 représente une variante 6', de l'organe de réglage, présentant dans sa partie médiane plate 8' des saillies 12' destinées à coopérer avec les stries transversales prévues sur la face cachée d'un bracelet milanais par exemple. La barrette à ressort est montrée en 7' ; son rôle est le méme que dans le cas des fig. 1 et 2.

Les fig. 4 et 5 représentent une forme d'exécution prévue pour le cas de bracelets souples en cuir par exemple. La différence par rapport aux fig. 1 et 2 est que l'organe de réglage b" en forme de U présente, au lieu des saillies 12, un ardillon 13 pratiqué dans sa partie médiane plate B''. On voit en 1' l'une des extrémités du bracelet de cuir qui est fixée à une pièce 4' identique à 4, et en 2', l'autre extrémité de ce bracelet, qui présente une série de trous 14 prévus pour coopérer sélectivement avec l'ardillon 13 pour le réglage en longueur selon le tour du poignet du porteur du bracelet.

Le fonctionnement de cette deuxième forme d'exécution est le suivant.

En enlevant la barrette à ressort 7" pour l'écarter de sa position de travail représentée, on peut facilement disposer l'extrémité 2' du bracelet sur l'organe 6" et engager le trou 14 qui convient sur l'ardillon 13. Dès lors il suffit de remettre la barrette à ressort 7" en position de travail où elle forme pivot entre 5' et 6", pour que l'extrémité 2' du bracelet soit solidarisée de la pièce 5' du fermoir. Comme dans la première forme d'exécution, la partie terminale 11 de l'extrémité 2', qui dépasse au delà de l'ardillon 13, est cachée à la vue par le fermoir 4', 5', lorsque celui-ci est fermé.

Les fig. 6 et 7 représentent respectivement deux formes d'exécution analogues aux fig. 1 et 4, utilisées pour relier une extrémité d'un bracelet 2, respectivement 2', non pas à un fermoir plat en deux parties, mais à un fermoir portefeuille articulé 15,respectivement 15'. L'autre extrémité du bracelet 1, respectivement 1', est fixée au fermoir 15, 15', à l'aide d'une barrette à ressort 16, respectivement 16'.

## Revendications

1. Dispositif de liaison d'un bracelet à un fermoir, caractérisé en ce qu'il comporte un organe de réglage (6), articulé (7) sur une partie (5) du fermoir (4, 5) et conformé pour recevoir par glissement et de façon réglable une extrémité du bracelet (2), avec la partie terminale (11) de celui-ci cachée sous le fermoir (4, 5) lorsque celui-ci est fermé, des moyens d'immobilisation (12) étant prévus sur l'organe de réglage (6) pour coopérer de façon réglable avec des moyens correspondants du bracelet afin d'ajuster celui-ci au poignet du porteur.

2. Dispositif selon la revendication 1, caractérisé en ce que l'organe de réglage (6) a la forme d'un U dont la branche médiane (8) est plate et présente une largeur suffisante pour recevoir l'extrémité (2) du bracelet entre les branches latérales (9, 10) du U, le plan de cette partie plate (8) étant parallèle à celui de la face inférieure du fermoir (4, 5) et distant de celui-ci de l'épaisseur du bracelet.

3. Dispositif selon la revendication 2, caractérisé par une barrette à ressort (7) qui sert à la fois d'axe d'articulation de l'organe de réglage (6) sur une partie du fermoir, et à maintenir le bracelet appliqué contre la branche médiane plate (8) de cet organe de réglage (6) une fois que ce bracelet a été glissé dans la position correspondant au tour de poignet du porteur.

4. Dispositif selon la revendication 2 ou 3, caractérisé en ce que les dits moyens d'immobilisation sont des saillies (12) prévues sur la partie plate (8) de l'organe de réglage (6) en U, ces saillies étant agencées pour s'engager dans des dépressions entre maillons d'un bracelet métallique.

5. Dispositif selon la revendication 2 ou 3, caractérisé en ce que les dits moyens d'immobilisation sont constitués par une languette (13) en relief sur la partie plate (8) de l'organe de réglage (6') en U et qui forme ardillon destiné à s'engager dans l'un des trous (14) d'un bracelet non métallique.
